# FASCICULE DE BREVET EUROPEEN

(11) **EP 0 326 772 B1**
(45) Date de publication et mention de la délivrance du brevet: **15.09.1993**
(21) Numéro de dépôt: 88403331.7
(22) Date de dépôt: 26.12.1988
(51) Int. Cl.: H01H 71/02, H01H 45/02

(54) **Relais de commande à capteur embrochable**
Steuerrelais mit steckbaren Messfühler
Releasing relay with spitting remote sensing-element

(30) Priorité: 07.01.1988 FR 8800180
(43) Date de publication de la demande: 09.08.1989
(73) Titulaire: MERLIN GERIN, F-38240 Meylan (FR)
(72) Inventeur: Berguirol, Yves, F-38050 Grenoble Cedex (FR)
(74) Mandataire: Hecké, Gérard

(56) Documents cités:
- EP-A- 0 026 703
- DE-A- 2 834 327
- FR-A- 2 125 425
- FR-A- 2 396 398

## Description

L'invention concerne un relais de commande associé à un capteur extérieur de mesure, le relais comprenant un boîtier isolant renfermant un circuit de traitement destiné à recevoir le signal de mesure issu du capteur, et à délivrer un signal de sortie, notamment de déclenchement et/ou de signalisation, en cas de dépassement d'un seuil prédéterminé.

Le capteur peut-être constitué par un tore fermé ou ouvrant, lequel est généralement installé sur un rail support ou une platine au moyen d'un organe de fixation auxiliaire. La liaison entre relais et tore est essentiellement électrique grâce à un fil blindé ou une ligne spéciale de connexion. Pour certaines applications, la continuité de la liaison électrique entre le tore et le relais doit être vérifiée par un dispositif électronique d'auto-contrôle intégré dans le circuit de traitement.

Il est également connu du document DE-A-2.834.327 d'incorporer le tore à l'intérieur du boîtier d'un relais ou disjoncteur différentiel. Un tel appareil à tore intégré ne convient pas pour toutes les installations électriques.

Le document FR-A-2 396 398 décrit un dispositif de transformateur de courant de forme torique, dans lequel la liaison électrique entre l'enroulement secondaire et le circuit imprimé s'opère au moyen d'un élément de connexion ayant des goujons de contacts soudables. Le changement de position du transformateur n'est plus possible après soudage des goujons de contact.

Le document FR-A-2.125.425 décrit un disjoncteur différentiel modulaire, dans lequel l'insertion électrique des enroulements primaires du tore s'effectue par raccordement des extrémités des spires dans les bornes à vis du bloc disjoncteur.

L'objet de l'invention consiste à simplifier le raccordement d'un capteur de mesure à un relais de commande.

Le relais selon l'invention est caractérisé en ce que le boîtier du relais comporte un premier connecteur femelle et un deuxième connecteur femelle de structure identique, reliés électriquement au circuit de traitement du relais et situés en des endroits distincts, sur l'une des faces latérales et sur le socle de fixation du boîtier, que le capteur est enrobé dans un bloc d'enrobage (20), équipé d'un troisième connecteur mâle conjuguée, lequel est agencé pour autoriser le montage et la connexion électrique du capteur au relais par embrochage du troisième connecteur mâle dans l'un quelconque des premier ou deuxième connecteurs femelle du boîtier, et que le troisième connecteur mâle d'embrochage du capteur est associé à un organe d'accouplement, susceptible de s'engager dans une glissière de retenue agencée dans le boîtier pour assurer l'accrochage mécanique du capteur sur le boîtier.

Le changement de position du capteur par rapport au relais, notamment par embrochage sur le côté et à l'arrière du boîtier, dépend de l'emplacement des conducteurs de raccordement, ou du jeu de barre d'alimentation.

Les autres assemblages traditionnels du capteur séparé restent possibles grâce à une embase de fixation conformée dans le bloc d'enrobage du capteur.

Le capteur peut être formé par un tore homopolaire, ou tout autre détecteur de courant ou de tension.

D'autres avantages et caractéristiques de l'invention ressortiront de la description qui va suivre d'un mode de réalisation donné à titre d'exemple non limitatif, et représenté aux dessins annexés, dans lesquels:
- la figure 1 représente une vue en perspective du relais différentiel selon l'invention avec les deux emplacements du tore en position débrochée;
- la figure 2 montre une vue partielle en élévation de la figure 1, pour un emplacement prédéterminé du tore en position embrochée;
- la figure 3 est une vue détaillée en perspective du tore;
- les figures 4 et 5 montrent deux possibilités de montage séparé du tore de la figure 3 sur un rail support;
- les figures 6 et 7 représentent deux vues identiques aux figures 4 et 5 d'une variante de montage du tore sur une platine.

Sur les figures 1 et 2, un relais 10 de commande, notamment à protection différentielle, est associé à un capteur 11 de mesure formé par un tore 12 à transformateur totalisateur, capable de détecter un courant différentiel résiduel. Le relais 10 est logé dans un boîtier 14 isolant modulaire ayant un socle de fixation 16 facilement adaptable par encliquetage à un rail support 18, ou à tout autre organe de montage. Le transformateur totalisateur du tore 12 comporte un circuit magnétique sur lequel est bobiné un enroulement de mesure (non représenté), l'ensemble étant noyé dans un bloc d'enrobage 20 en matériau isolant moulé. Le tore 12 est traversé par les conducteurs actifs (non représentés) d'une installation ou d'un réseau à protéger, et l'enroulement de mesure du transformateur est le siège d'un signal différentiel engendré lors de l'apparition d'un défaut d'isolement par rapport à la terre. Le signal différentiel de sortie du capteur 11 est appliqué à un circuit de traitement (non représenté) agencé dans le boîtier 14, ledit circuit étant capable de délivrer un ordre électrique de déclenchement ou de signalisation lorsque le seuil de déclenchement différentiel est dépassé. Le relais 10 peut piloter une bobine d'un mécanisme de commande d'un disjoncteur ou d'un contacteur.

Le bloc d'enrobage 20 du tore 12 comporte un connecteur mâle 22 d'embrochage ayant une pluralité de broches 23 de connexion raccordées à l'enroulement de mesure. Le connecteur mâle 22 du tore 12 peut être enfiché dans l'un des connecteurs femelles 24,26 de structures identiques, situés en des endroits prédéterminés du relais 10. Le premier connecteur femelle 24 est ménagé sur l'une des faces latérales 27 du boîtier 14 isolant, tandis que le deuxième connecteur femelle 26 est agencé à la partie supérieure du socle de fixation 16. Il est clair que le dispositif d'embrochage peut être inversé, en prévoyant le connecteur femelle sur le tore 12, et les connecteurs mâles sur le relais 10. Les deux connecteurs femelles 24,26 sont connectés électriquement au circuit de traitement du relais 10.

Le tore 12 peut ainsi être montré au choix sur le côté ou à l'arrière du relais 10 (voir figure 1) en fonction de la position des conducteurs actifs traversant le tore. Dans un tableau électrique, l'implantation des conducteurs de raccordement et de jeu de barres d'alimentation est parfaitement définie, et la possibilité d'adaptation de l'emplacement du tore 12 sur le relais 10 facilite le montage et le câblage du tableau.

L'embrochage du tore 12 sur le relais 10 selon les figures 1 et 2 ne nécessite aucune liaison électrique souple, et le maintien mécanique du tore 12 s'effectue par accrochage sur le boîtier 14 au moyen d'un organe d'accouplement 28 associé au connecteur mâle 22. L'organe d'accouplement 28 s'engage à cet effet dans une glissière 30,32 du boîtier 14, lors de l'insertion des broches 23 du connecteur mâle 22 dans les alvéoles de réception du connecteur femelle 24 ou 26.

Sur les figures 1 et 2, l'agencement du tore 12 par rapport au relais 10 est représenté dans un plan parallèle au rail support 18 pour les deux position d'embrochage. Les conducteurs actifs traversent alors verticalement le tore 12 selon une direction perpendiculaire au rail support 18.

L'orientation du tore 12 sur le relais 10 peut bien entendu être modifiée en fonction de l'inclinaison des connecteurs femelles 24,26 sur le boîtier 14. Si le premier connecteur femelle 24 est orienté selon une direction verticale, c'est à dire perpendiculaire à celle représentée sur la figure 1, l'axe du tore 12 s'étend perpendiculairement au rail support 18. Lorsque le deuxième connecteur femelle 26 est vertical, l'axe du tore 12 s'étend parallèlement au rail support 18.

La figure 3 représente une vue complète en perspective du tore 12. Le bloc d'enrobage 20 est équipé en plus d'une embase 34 de fixation auxiliaire décalée angulairement, notamment à angle droit par rapport au connecteur mâle 22. Cette embase 34 permet de réaliser un montage séparé du tore 12, en le fixant directement sur le rail support 18 (figures 4 et 5) ou sur une platine 36 (figures 6 et 7).

L'embase 34 de fixation comporte une série de rainures verticales 38 et horizontales 40 autorisant l'encliquetage d'une pièce 42 intermédiaire selon deux positions différentes. Cette pièce 42 d'adaptation est ensuite rapportée sur le rail support 18 à profil symétrique. Selon la position de la pièce 42 sur l'embase de fixation 34, le tore 12 est soit horizontal (figure 4) avec passage vertical des conducteurs actifs, soit vertical (figure 5) avec passage horizontal des conducteurs actifs.

L'embase 34 de fixation comprend en outre deux séries d'orifices 44,46 autorisant le passage de vis 48 pour le montage à plat (figure 6) ou en équerre (figure 7) du tore 12 sur la platine 36.

Dans le cas de montage séparé du tore 12 selon les figures 4 à 7, la connexion électrique avec le relais 10 s'opère au moyen d'un dispositif de connexion souple (non représenté) ayant à l'une des extrémités un connecteur femelle monté à enfichage dans le troisième connecteur mâle 22 du tore 12, et à l'extrémité opposée un autre connecteur mâle relié à une prise du courant auxiliaire (50, figure 1) du boîtier 14.

L'agencement du bloc d'enrobage 20 permet de multiples possibilités de montage du capteur 11 à un relais 10, soit en version adaptable (figures 1 et 2), soit en version séparée (figures 4 à 7). Le capteur 11 peut être formé par tout autre détecteur de courant ou de tension.

## Revendications

1. Relais de commande associé à un capteur (11) extérieur de mesure, le relais (10) comprenant un boîtier (14) isolant renfermant un circuit de traitement destiné à recevoir le signal de mesure issu du capteur (11), et à délivrer un signal de sortie, notamment de déclenchement et/ou de signalisation, en cas de dépassement d'un seuil prédéterminé, caractérisé en ce que le boîtier (14) du relais (10) comporte un premier connecteur (24) femelle et un deuxième connecteur (26) femelle de structures identiques, reliés électriquement au circuit de traitement du relais (10), et situés en des endroits distincts, sur l'une des faces latérales (27) et sur le socle de fixation (16) du boîtier (14), que le capteur (11) est enrobé dans un bloc d'enrobage (20), équipé d'un troisième connecteur (22) mâle conjugué, lequel est agencé pour autoriser le montage et la connexion électrique du capteur (11) au relais (10) par embrochage du troisième connecteur (22) mâle dans l'un quelconque des premier ou deuxième connecteurs (24,26) femelle du boîtier (14), et que le troisième connecteur (22) mâle d'embrochage du capteur (11) est associé à un organe d'accouplement (28), susceptible de s'engager dans une glissière (30,32) de retenue agencée dans le boîtier (14) pour assurer l'accrochage mécanique du capteur (11) sur le boîtier (14).

2. Relais selon la revendication 1, caractérisé en ce que le capteur (11) est doté d'une embase (34) de fixation, laquelle est décalée angulairement, notament à angle droit, par rapport au troisième connecteur (22), et comprend des moyens d'assemblage auxiliaire pour assurer un montage séparé du capteur (11) sur un rail support (18) ou sur une platine (36).

3. Relais selon la revendication 2, caractérisé en ce que la connexion électrique du capteur (11) avec le relais (10) s'opère au moyen d'un dispositif de connexion souple ayant à l'une des extrémités un connecteur femelle monté à enfichage dans le troisième connecteur (22) mâle, et à l'extrémité opposée un autre connecteur mâle relié par embrochage à une prise de courant (50) auxiliaire du boîtier (14).

4. Relais selon l'une des revendication 1 à 3, caractérisé en ce que le capteur extérieur de mesure est formé par un tore homopolaire destiné à détecter un courant différentiel résiduel, ledit tore étant encapsulé dans un bloc d'enrobage (20) en matériau isolant.

5. Relais selon l'une des revendications 1 à 3, caractérisé en ce que le capteur extérieur de mesure est formé par un détecteur de courant ou de tension.

## Claims

1. A control relay associated with an external measuring sensor (11), the relay (10) comprising an insulating case (14) housing a processing circuit designed to receive the measuring signal from the sensor (11), and to deliver an output signal, notably a tripping and/or indication signal, if a preset threshold is exceeded, characterized in that the case (14) of the relay (10) comprises a first female connector (24) and a second female connector (26) of identical structures, electrically connected to the processing circuit of the relay (10) and located at distinct places on one of the side faces (27) and on the fixing base (16) of the case (14), that the sensor (11) is coated with a coating block (20), equipped with a conjugate third male connector (22), which is arranged to enable assembly and electrical connection of the sensor (11) to the relay (10) by plugging the third male connector (22) into either one of the first or second female connectors (24, 26) of the case (14), and that the third male connector (22) for plug-in of the sensor (11) is associated with a coupling component (28), able to engage in a retaining slide (30, 32) arranged in the case (14) to perform mechanical securing of the sensor (11) on the case (14).

2. The relay according to claim 1, characterized in that the sensor (11) is provided with a fixing base (34), which is angularly offset, notably at right-angles, with respect to the third connector (22), and comprises auxiliary assembly means to perform separate assembly of the sensor (11) on a support rail (18) or on a mounting plate (36).

3. The relay according to claim 2, characterized in that electrical connection of the sensor (11) with the relay (10) is performed by means of a flexible connecting device having at one of its ends a female connector plug-mounted in the third male connector (22), and at the opposite end another male connector plug-in connected to an auxiliary current socket (50) of the case (14).

4. The relay according to one of the claims 1 to 3, characterized in that the external measuring sensor is formed by a ground fault toroid designed to detect a residual earth leakage current, said toroid being covered in a coating block (20) made of insulating material.

5. The relay according to one of the claims 1 to 3, characterized in that the external measuring sensor is formed by a current or voltage detector.

## Patentansprüche

1. Steuerrelais mit zugeordnetem externen Meßwandler (11), wobei das Relais (10) ein Isolierstoffgehäuse (14) zur Aufnahme einer elektronischen Schaltung aufweist, die zur Verarbeitung des vom Meßwandler (11) bereitgestellten Signals sowie zur Lieferung eines Ausgangssignals, insbesondere eines Auslöse- und/oder Meldesignals bei Überschreiten eines voreingestellten Schwellwerts dient, dadurch gekennzeichnet, daß das Gehäuse (14) des Relais (10) ein erstes (24) und ein zweites Verbindungselement (26) mit Steckbuchse identischen Aufbaus aufweist, die elektrisch mit der Signalverarbeitungsschaltung des Relais (10) verbunden und an zwei verschiedenen Stellen, insbesondere in einer der Seitenflächen (27) und auf dem Befestigungssockel (16) des Gehäuses (14) angebracht sind, daß der Meßwandler (11) von einer Ummantelung (20) umgeben ist, die ein zweites Verbindungselement (22) mit Stecker zum Anbau des Meßwandlers (11) an das Relais (10) und zur elektrischen Verbindung mit dem Relais (10) durch Einstecken in das erste oder zweite Verbindungselement (24, 26) mit Sleckbuchse des Gehäuses (14) aufweist, und daß dem dritten Verbindungselement (22) mit Stecker des Meßwandlers (11) ein Kopplungselement (28) zum Eingriff in eine im Gehäuse (14) eingearbeitete Führungsschiene (30, 32) zugeordnet ist, das die mechanische Verbindung des Meßwandlers (11) mit dem Gehäuse (14) sicherstellt.

2. Relais nach Anspruch 1, dadurch gekennzeichnet, daß der Meßwandler (11) mit einem Befestigungsfuß (34) ausgestattet ist, der in einem bestimmten Winkel, insbesondere rechtwinklig, zum dritten Verbindungselement (22) angeordnet ist und über Hilfs-Befestigungsmittel zur getrennten Montage des Meßwandlers (11) auf einer Trägerschiene (18) oder auf einer Platte (36) verfügt.

3. Relais nach Anspruch 2, dadurch gekennzeichnet, daß die elektrische Verbindung des Meßwandlers (11) mit dem Relais (10) über eine flexible Verbindungsvorrichtung erfolgt, deren erstes Ende ein Verbindungselement mit Steckbuchse zur Verbindung mit dem dritten Verbindungselement (22) mit Stecker trägt, und an deren gegenüberliegendem Ende ein weiteres Verbindungselement mit Stecker in eine Hilfssteckleiste (50) des Gehäuses (14) eingreift.

4. Relais nach einem der Ansprüche 1 bis 3, dadurch gekennzeichnet, daß der externe Meßwandler als Summenstrom-Ringkernwandler zur Erfassung eines Differenz-Fehlerstroms ausgebildet ist, wobei der genannte Ringkernwandler von einer Isolierstoff-Ummantelung (20) umgeben ist.

5. Relais nach einem der Ansprüche 1 bis 3, dadurch gekennzeichnet, daß der externe Meßwandler als Strom- oder Spannungsmeßeinrichtung ausgebildet ist.
